# EUROPÄISCHE PATENTSCHRIFT

(11) **EP 3 564 445 B1**
(45) Veröffentlichungstag und Bekanntmachung des Hinweises auf die Patenterteilung: **11.08.2021**
(21) Anmeldenummer: 18170765.4
(22) Anmeldetag: 04.05.2018
(51) Int. Cl.: E02D 5/34, E02D 11/00, E02D 15/04, E02D 17/13

(54) **VERFAHREN UND VORRICHTUNG ZUM ERSTELLEN EINES GRÜNDUNGSELEMENTES IM BODEN**
METHOD AND DEVICE FOR PRODUCING A FOUNDATION ELEMENT IN THE GROUND
PROCÉDÉ ET DISPOSITIF DE FABRICATION D'UN ÉLÉMENT DE MISE À LA TERRE DANS LE SOL

(43) Veröffentlichungstag der Anmeldung: 06.11.2019
(73) Patentinhaber: BAUER Spezialtiefbau GmbH, 86529 Schrobenhausen (DE)
(72) Erfinder:
(74) Vertreter: Wunderlich & Heim Patentanwälte Partnerschaftsgesellschaft mbB

(56) Entgegenhaltungen:
- EP-A1- 3 239 407
- EP-A2- 3 081 737
- WO-A1-2014/135768
- JP-A- H11 209 978
- US-A- 5 294 215
- US-A1- 2006 021 447
- US-A1- 2011 200 068

## Beschreibung

Die Erfindung betrifft ein Verfahren zum Erstellen eines Gründungselementes im Boden, bei dem ein Loch im Boden gebildet wird, welches zum Bilden des Gründungselementes mit einer aushärtbaren Masse verfüllt wird, gemäß dem Oberbegriff des Anspruchs 1.

Die Erfindung betrifft weiterhin eine Vorrichtung zum Erstellen eines Gründungselementes im Boden mit einem Bodenbearbeitungswerkzeug zum Erstellen eines Lochs im Boden und einer Fülleinrichtung zum Einbringen einer aushärtbaren Füllmasse zum Bilden des Gründungselementes in dem Boden, gemäß dem Oberbegriff des Anspruchs 10.

Insbesondere beim Erstellen großer Bauwerke werden Gründungselemente im Boden erstellt. Derartige Gründungselemente können Bohrpfähle oder auch Schlitzwände oder Schlitzwandsegmente sein. Dabei wird mittels eines Bohrgerätes oder eines Schlitzwandgerätes ein Loch im Boden erstellt, welches mit einer aushärtbaren Füllmasse verfüllt wird. Die Gründungselemente können etwa dazu dienen, Bauwerkslasten abzustützen und in tiefere Bodenschichten abzutragen oder eine Grundwassersicherung bereitzustellen, so dass kein Grundwasser in eine Baugrube eintreten kann.

Aufgrund der wesentlichen Bedeutung der Gründungselemente für die Tragfähigkeit beziehungsweise Grundwassersperrwirkung sind diese mit großer Sorgfalt auszuführen. Die Ausführung ist dabei zu dokumentieren, so dass eine korrekte Ausführung auch noch nach der Erstellung des Gründungselementes oder des Bauwerkes insgesamt nachvollziehbar und überprüfbar ist. Hierzu kann insbesondere das eingesetzte Baugerät mit entsprechenden Mess- und Sensoreinrichtungen versehen sein, um die Erstellung eines Gründungselementes zu dokumentieren.

Ein derartiges Bohrgerät ist beispielsweise aus der EP 3 081 737 A2 bekannt. Mit diesem bekannten Bohrgerät kann etwa ein korrektes Einbringen eines Stützrohres für eine Bohrung erfasst und dokumentiert werden.

Üblicherweise erfolgt die Dokumentation mittels einer Rechnereinheit in dem Baugerät, wobei die erhaltenen Daten zunächst zu einer Zentrale übertragen werden. Diese können dann von dem Bauunternehmen oder auch bei dem Bauherrn abgespeichert werden.

Ein gattungsgemäßes Verfahren zum Erstellen eines Gründungselementes geht aus der US 2011/200068 A1 hervor. Vor einem Aushärten des Gründungselementes wird in die aushärtende Masse eine Sensoranordnung eingebracht, welche Parameter innerhalb des Gründungselementes misst. Die Messwerte können in einem Datenspeicher gespeichert und nach außen übertragen werden.

Der Erfindung liegt die **Aufgabe** zugrunde, ein Verfahren und eine Vorrichtung zum Erstellen eines Gründungselementes im Boden anzugeben, bei welchen eine besonders effiziente Dokumentation zu dem Gründungselement erfolgt.

Die Aufgabe wird nach der Erfindung zum einen durch ein Verfahren mit den Merkmalen des Anspruch 1 und zum anderen durch ein Gründungselement mit den Merkmalen des Anspruchs 9, sowie durch eine Vorrichtung mit den Merkmalen des Anspruchs 10 gelöst. Bevorzugte Ausführungsformen der Erfindung sind in den abhängigen Ansprüchen angegeben.

Bei dem erfindungsgemäßen Verfahren ist vorgesehen, dass vor dem Aushärten der Füllmasse ein Datenträger in das Loch eingebracht wird, auf welchem Informationen zum erstellten Gründungselement gespeichert werden.

Eine Grundidee der Erfindung kann darin gesehen werden, wesentliche Daten zum erstellten Gründungselement unmittelbar an oder in dem Gründungselement zu hinterlegen. Insbesondere bei großen Baustellen kann eine Vielzahl von Gründungselementen von mehreren 100 Stück erstellt werden, was die Zuordnung abgespeicherter Daten zu einzelnen Gründungselementen im Nachhinein erheblich erschweren kann. Diese Schwierigkeiten werden durch ein direktes Markieren und/oder Abspeichern der Daten im Gründungselement vermieden. Des Weiteren wird der Vorteil erzielt, dass auch nach einer längeren Zeitspanne von mehreren Jahren etwa beim Auftreten von

Schäden an einem einzelnen Gründungselement schnell und gezielt eine Ursachenermittlung erfolgen kann, indem unmittelbar die Daten an dem Gründungselement abgefragt werden können. Bei einer entsprechenden Datensicherung kann selbst nach Jahrzehnten, etwa bei einem Abbruch des Bauwerks, relativ einfach festgestellt werden, welcher Aufwand für ein mögliches Entfernen des Gründungselementes zu erwarten ist.

Dabei wird der Datenträger vor dem Aushärten der Füllmasse und damit vor dem Aushärten des Gründungselementes in diesen eingebracht. Damit ist der Datenträger zuverlässig und auch weitgehend manipulationssicher in dem fertiggestellten Gründungselement angeordnet.

Nach einer bevorzugten Ausführungsform der Erfindung ist es vorgesehen, dass der Datenträger nach dem Aushärten der Füllmasse drahtlos abfragbar ist. Der Datenträger kann dabei insbesondere ein sogenannter RFID-Chip sein, der bei Empfang eines entsprechenden elektromagnetischen Signals automatisch ein Antwortsignal mit den gewünschten Daten absendet. Auf diese Weise ist so jederzeit ein einfaches und zerstörungsfreies Abfragen des Datenträgers möglich. Der Datenträger wird dabei vorzugsweise in einem oberen Bereich des erstellten Gründungselementes angeordnet, wobei der Datenträger vorzugsweise vollständig von Füllmasse umgeben ist, jedoch noch weiterhin drahtlos abfragbar ist.

Gemäß der Erfindung ist vorgesehen, dass die Informationen auf dem Datenträger fest gespeichert werden und nach Aushärten der Füllmasse die Informationen auf dem Datenträger unveränderbar sind. Erfindungsgemäß weist der Datenträger dabei ein ROM-Speicherelement auf. Dieses Speicherelement ist so ausgebildet, dass die darauf gespeicherten Daten zumindest nach dem Einbringen in das Loch beziehungsweise das Gründungselement nur noch gelesen, aber nicht mehr verändert werden können. Damit kann der Datenträger als eine Art elektronische Zertifizierung dienen, welche besonders manipulationssicher ist und auch noch nach längeren Zeiträumen zuverlässig abgefragt werden kann.

Vorzugsweise ist der Datenträger mit einem Gehäuse oder einer Hülle umgeben, welche einen Schutz vor der Umgebung und insbesondere der aggressiven Füllmasse gewährt, jedoch insbesondere ein drahtloses Abfragen bei Empfang eines elektromagnetischen Signals erlaubt.

Grundsätzlich können auf dem Datenträger nahezu beliebige Daten abgespeichert werden, welche für das Gründungselement und dessen Erstellung von Interesse sind. Bevorzugt ist es dabei, dass als Informationen Dimensionen, Aufbau, Produktionsdaten und/oder Tragfähigkeitsdaten des Gründungselementes gespeichert werden. Bezüglich der Dimensionen sind insbesondere eine Tiefe und Querschnittsgrößen des erstellten Gründungselementes von besonderer Bedeutung. Hinsichtlich des Aufbaus kann insbesondere die Art und Menge der verwendeten Füllmasse sowie der Armierungsmaterialien abgespeichert werden. Besonders relevant sind Produktionsdaten wie der Verlauf des Einbringens des Lochs sowie des Einbringens der Füllmasse. Insbesondere die Angaben zum Einbringen der Füllmasse können einen Hinweis darauf geben, ob möglicherweise Füllmasse in unerwarteter Weise etwa in Hohlräume im Boden geflossen ist. Es können auch Daten bezüglich der Art und Weise der Erstellung des Lochs, des notwendigen Zeitaufwands sowie der eingesetzten Maschinen und des eingesetzten Personals von besonderer Bedeutung sein. Dies kann insbesondere auch für eine Kostenermittlung von Relevanz sein, etwa wenn beim Erstellen eines Lochs in unerwarteter Weise ein größerer Anteil an Felsgestein aufgetreten ist. Hinsichtlich der Tragfähigkeitsdaten können sowohl Solldaten als auch aus dem vorher angeführten Daten ermittelte tatsächliche Tragfähigkeitsdaten zu dem konkret erstellten Gründungselement abgespeichert werden. Daneben können auch Daten zum Erstellungszeitpunkt, der erstellenden Baufirma, des Lieferanten der Füllmasse etc. gespeichert werden, die zu einem späteren Zeitpunkt von Relevanz sein können.

Grundsätzlich kann ein beliebiges Gründungselement vorgesehen sein. Besonders vorteilhaft ist es nach einer Ausführungsvariante der Erfindung, dass das Gründungselement als ein Bohrpfahl mittels eines Bohrgerätes oder als ein Schlitzwandsegment mittels eines Schlitzwandgerätes erstellt wird. Die Schlitzwandsegmente können insgesamt auch angrenzend zueinander erstellt werden, so dass hieraus eine Schlitzwand, auch Stütz- oder Dichtwand genannt, gebildet wird.

Eine besonders hohe Datensicherheit bei der Durchführung des Verfahrens kann in bevorzugter Weise dadurch erzielt werden, dass der Datenträger unmittelbar durch eine Datenübertragungseinrichtung an dem Bohrgerät oder dem Schlitzwandgerät bei Abschluss der Erstellung des Gründungselementes beschrieben wird. Der Datenträger wird also automatisch durch das jeweilige Baugerät beschrieben und erstellt. Grundsätzlich kann der so beschriebene Datenträger dann von einer Bedienperson in einer geeigneten Weise an einem oberen Bereich des Gründungselementes angebracht, insbesondere in die noch weiche Füllmasse, eingedrückt werden. Eine weitere Erhöhung der Zuverlässigkeit wird nach einer Weiterbildung der Erfindung dadurch erreicht, dass der beschriebene Datenträger unmittelbar durch eine Abgabeeinrichtung an dem Bohrgerät oder dem Schlitzwandgerät in das Loch im Boden eingebracht wird. Dies kann etwa durch einen Manipulatorarm oder vorzugsweise durch ein Einführrohr oder eine Einführleitung allein durch Schwerkraft oder durch Druckluft erfolgen. Grundsätzlich ist auch eine Einbringung des Datenträgers über die normale Betonpumpe mit der Füllmasse möglich. Insbesondere können auch mehrere Datenträger mit den Informationen in ein Gründungselement eingebracht werden, so dass eine erhöhte Datensicherheit besteht.

Eine besonders zuverlässige Anordnung des Datenträgers wird nach einer Verfahrensvariante der Erfindung dadurch erzielt, dass der Datenträger an einem Bewehrungselement angebracht wird, welches zum Bilden des Gründungselementes in das Loch eingebracht wird. Vorzugsweise kann dabei der Datenträger an dem Bewährungselement, insbesondere einem Stahlträger oder einem Bewehrungskorb, durch eine geeignete Halterung an diesem befestigt werden, bevor das Bewehrungselement in das mit Füllmasse verfüllte Loch eingesetzt wird.

Die Erfindung umfasst weiterhin ein Gründungselement, welches nach dem zuvor beschriebenen Verfahren herstellbar ist, wobei das Gründungselement durch Verfüllen eines Lochs im Boden mit einer aushärtbaren Masse gebildet ist, wobei das gebildete Gründungselement mit einem Datenträger versehen ist, auf welchem Informationen zum erstellten Gründungselement gespeichert sind.

Es können dabei die zuvor beschriebenen Vorteile hinsichtlich einer zuverlässigen manipulationssicheren Datenzuordnung zu einem Gründungselement erreicht werden.

Die erfindungsgemäße Vorrichtung zum Erstellen eines Gründungselementes im Boden ist dadurch gekennzeichnet, dass eine Datenübertragungseinrichtung zum Übertragen von Informationen zum erstellten Gründungselement auf einem Datenträger vorgesehen ist, welcher zum Anordnung und Verbleib in dem Gründungselement nach Aushärten der Füllmasse ausgebildet ist.

Die Vorrichtung kann insbesondere zur Durchführung des zuvor beschriebenen Verfahrens eingesetzt werden. Es können dabei die zuvor beschriebenen Vorteile erzielt werden.

Eine bevorzugte Ausführungsform der Erfindung besteht darin, dass eine Abgabevorrichtung vorgesehen ist, mit welcher der Datenträger mit den gespeicherten Informationen in das Loch im Boden vor dem Aushärten der Füllmasse einbringbar ist. Die Abgabeeinrichtung kann einen Manipulatorarm oder eine Zuführeinrichtung, etwa mit einem Zuführrohr oder einer Zuführleitung sein. Der Datenträger kann dabei durch die Schwerkraft oder durch Druckluft in das Loch eingebracht werden. Dies kann in das Loch vor dem Einfüllen der Füllmasse oder nachträglich in die noch weiche Füllmasse vor dem Aushärten erfolgen.

Grundsätzlich kann die Vorrichtung jedes geeignete Baugerät zum Erstellen eines Gründungselementes durch Verfüllen eines Lochs sein. Besonders bevorzugt ist es, dass die Vorrichtung als ein Bohrgerät oder ein Schlitzwandgerät ausgebildet ist. Das Schlitzwandgerät kann dabei als ein Schlitzwandgreifer oder vorzugsweise eine Schlitzwandfräse sein.

## Patentansprüche

1. Verfahren zum Erstellen eines Gründungselementes im Boden, bei dem ein Loch im Boden gebildet wird, welches zum Bilden des Gründungselementes mit einer aushärtbaren Füllmasse verfüllt wird,
wobei vor dem Aushärten der Füllmasse ein Datenträger in das Loch eingebracht wird,
**dadurch gekennzeichnet,**
**dass** der Datenträger ein ROM-Speicherelement aufweist und
**dass** auf dem Datenträger Informationen zum erstellten Gründungselement fest gespeichert werden und nach Aushärten der Füllmasse die Informationen auf dem Datenträger als eine Art elektronische Zertifizierung unveränderbar sind.

2. Verfahren nach Anspruch 1,
**dadurch gekennzeichnet,**
**dass** der Datenträger nach Aushärten der Füllmasse drahtlos abfragbar ist.

3. Verfahren nach einem der Ansprüche 1 oder 2,
**dadurch gekennzeichbet,**
dass der Datenträger als ein RFID-Chip ausgebildet ist, welcher bei Empfang eines entsprechenden elektromagnetischen Signals automatisch ein Antwortsignal mit den gespeicherten Informationen absendet.

4. Verfahren nach einem der Ansprüche 1 bis 3,
**dadurch gekennzeichnet,**
**dass** als Informationen Dimensionen, Aufbau, Produktionsdaten und/oder Tragfähigkeitsdaten des Gründungselementes gespeichert werden.

5. Verfahren nach einem der Ansprüche 1 bis 4,
**dadurch gekennzeichnet,**
**dass** das Gründungselement als ein Bohrpfahl mittels eines Bohrgerätes oder als ein Schlitzwandsegment mittels eines Schlitzwandgeräts erstellt wird.

6. Verfahren nach Anspruch 5,
**dadurch gekennzeichnet,**
**dass** der Datenträger unmittelbar durch eine Datenübertragungseinrichtung an dem Bohrgerät oder dem Schlitzwandgerät bei Abschluss der Erstellung des Gründungselementes beschrieben wird.

7. Verfahren nach Anspruch 6,
**dadurch gekennzeichnet,**
**dass** der beschriebene Datenträger unmittelbar durch eine Abgabeeinrichtung an dem Bohrgerät oder dem Schlitzwandgerät in das Loch im Boden eingebracht wird.

8. Verfahren nach einem der Ansprüche 1 bis 7,
**dadurch gekennzeichnet,**
**dass** der Datenträger an einem Bewehrungselement angebracht wird, welches zum Bilden des Gründungselementes in das Loch eingebracht wird.

9. Gründungselement, erstellbar nach einem Verfahren nach einem der Ansprüche 1 bis 8, welches durch Verfüllen eines Lochs im Boden mit einer aushärtbaren Masse gebildet ist,
**dadurch gekennzeichnet,**
**dass** das gebildete Gründungselement mit einem Datenträger, welcher ein ROM-Speicherelement aufweist, versehen ist, auf welchem Informationen zum erstellten Gründungselement als eine Art elektronische Zertifizierung unveränderbar gespeichert sind.

10. Vorrichtung zum Erstellen eines Gründungselementes im Boden, insbesondere nach einem Verfahren nach einem der Ansprüche 1 bis 8, mit einem Bodenbearbeitungswerkzeug zum Erstellen eines Lochs im Boden und einer Fülleinrichtung zum Einbringen einer aushärtbaren Füllmasse zum Bilden des Gründungselementes in dem Boden,
**dadurch gekennzeichnet,**
**dass** eine Datenübertragungseinrichtung zum Übertragen von Informationen zum erstellten Gründungselement auf einen Datenträger vorgesehen ist, welcher zum Anordnen und Verbleib in dem Gründungselement nach Aushärten der Füllmasse ausgebildet ist.

11. Vorrichtung nach Anspruch 10,
**dadurch gekennzeichnet,**
**dass** eine Abgabeeinrichtung vorgesehen ist, mit welcher der Datenträger mit den gespeicherten Informationen in das Loch im Boden vor dem Aushärten der Füllmasse einbringbar ist.

12. Vorrichtung nach Anspruch 10 oder 11,
**dadurch gekennzeichnet,**
**dass** die Vorrichtung als ein Bohrgerät oder ein Schlitzwandgerät ausgebildet ist.

## Claims

1. Method for producing a foundation element in the ground, in which a hole is formed in the ground that is filled with a hardenable filling mass in order to form the foundation element,
wherein prior to the hardening of the filling mass a data carrier is introduced into the hole,
**characterized in that**
the data carrier has a ROM storage element, and
**in that** on the data carrier information on the produced foundation element is permanently stored and after hardening of the filling mass the information on the data carrier is unalterable as a kind of electronic certification.

2. Method according to claim 1,
**characterized in that**
after hardening of the filling mass the data carrier can be wirelessly queried.

3. Method according to any one of claims 1 or 2,
**characterized in that**
the data carrier is designed as an RFID-chip which, on receiving a corresponding electromagnetic signal, automatically transmits a response signal with the stored information.

4. Method according to any one of claims 1 to 3,
**characterized in that**
as information dimensions, construction, production data and/or load-bearing capacity data of the foundation element are stored.

5. Method according to any one of claims 1 to 4,
**characterized in that**
the foundation element is produced as a bored pile by means of a drilling apparatus or as a diaphragm wall segment by means of a diaphragm wall apparatus.

6. Method according to claim 5,
**characterized in that**
on completion of the production of the foundation element the data carrier is directly written by a data transmission means on the drilling apparatus or the diaphragm wall apparatus.

7. Method according to claim 6,
**characterized in that**
the written data carrier is directly introduced into the hole in the ground by a delivery means on the drilling apparatus or the diaphragm wall apparatus.

8. Method according to any one of claims 1 to 7,
**characterized in that**
the data carrier is attached to a reinforcement element which is introduced into the hole in order to form the foundation element.

9. Foundation element, produceable pursuant to a method according to any one of claims 1 to 8, which is formed by filling a hole in the ground with a hardenable mass,
**characterized in that**
the formed foundation element is provided with a data carrier, which has a ROM storage element on which information on the produced foundation element is permanently stored as a kind of electronic certification.

10. Device for producing a foundation element in the ground, in particular pursuant to a method according to any one of claims 1 to 8, having a ground working tool for producing a hole in the ground and a filling means for introducing a hardenable filling mass in order to form the foundation element in the ground, **characterized in that**
a data transmission means is provided for transmitting information on the produced foundation element to a data carrier which is designed to be arranged and remain in the foundation element after hardening of the filling mass.

11. Device according to claim 10,
**characterized in that**
a delivery means is provided, with which the data carrier with the stored information can be introduced into the hole in the ground prior to the hardening of the filling mass.

12. Device according to claim 10 or 11,
**characterized in that**
the device is designed as a drilling apparatus or a diaphragm wall apparatus.

## Revendications

1. Procédé de fabrication d'un élément de fondation dans le sol, lors duquel un trou est formé dans le sol, lequel est rempli d'une masse de remplissage durcissable afin de former l'élément de fondation,
dans lequel un support de données est introduit dans le trou avant que la masse de remplissage ne durcisse,
**caractérisé en ce que**,
le support de données présente un élément de stockage ROM et
des informations sur l'élément de fondation réalisé sont stockées de manière permanente sur le support de données et, après que la masse de remplissage ait durci, les informations présentes sur le support de données ne peuvent pas être modifiées, à la manière d'une certification électronique.

2. Procédé selon la revendication 1,
**caractérisé en ce que**,
le support de données peut être interrogé sans fil après que la masse de remplissage ait durci.

3. Procédé selon l'une quelconque des revendications 1 ou 2,
**caractérisé en ce que**,
le support de données est réalisé sous la forme d'une puce RFID qui émet automatiquement un signal de réponse avec les informations stockées lorsqu'elle reçoit un signal électromagnétique correspondant.

4. Procédé selon l'une quelconque des revendications 1 à 3,
**caractérisé en ce que**,
des dimensions, une configuration, des données de production et/ou des données de charge admissible de l'élément de fondation sont stockées en tant qu'informations.

5. Procédé selon l'une quelconque des revendications 1 à 4,
**caractérisé en ce que**,
l'élément de fondation est réalisé sous la forme d'un pieu foré au moyen d'un appareil de forage ou sous la forme d'un segment de paroi moulée au moyen d'un appareil pour paroi moulée.

6. Procédé selon la revendication 5,
**caractérisé en ce que**,
le support de données est écrit directement par un appareil de transfert de données présent au niveau de l'appareil de forage ou de l'appareil pour paroi moulée à la fin de la réalisation de l'élément de fondation.

7. Procédé selon la revendication 6,
**caractérisé en ce que**,
le support de données écrit est introduit directement dans le trou dans le sol grâce à un appareil de dépose présent au niveau de l'appareil de forage ou de l'appareil pour paroi moulée.

8. Procédé selon l'une quelconque des revendications 1 à 7,
**caractérisé en ce que**,
le support de données est attaché à un élément d'armature qui est introduit dans le trou afin de former l'élément de fondation.

9. Élément de fondation, pouvant être fabriqué selon un procédé selon l'une quelconque des revendications 1 à 8, qui est formé par remplissage d'un trou dans le sol avec une masse durcissable,
**caractérisé en ce que**,
l'élément de fondation formé est muni d'un support de données présentant un élément de stockage ROM sur lequel des informations sur l'élément de fondation réalisé sont stockées de manière à ne pas pouvoir être modifiées, à la manière d'une certification électronique.

10. Dispositif de fabrication d'un élément de fondation dans le sol, en particulier selon un procédé selon l'une quelconque des revendications 1 à 8, avec un outil de travail du sol permettant de réaliser un trou dans le sol et avec un appareil de remplissage permettant d'introduire une masse de remplissage durcissable afin de former l'élément de fondation dans le sol,
**caractérisé en ce que**,
un appareil de transfert de données est prévu pour transférer des informations concernant l'élément de fondation réalisé sur un support de données conçu pour être agencé et demeurer dans l'élément de fondation après que la masse de remplissage ait durci.

11. Dispositif selon la revendication 10,
**caractérisé en ce que**,
un appareil de dépose est prévu, au moyen duquel le support de données contenant les informations stockées peut être introduit dans le trou dans le sol avant que la masse de remplissage n'ait durci.

12. Dispositif selon la revendication 10 ou 11,
**caractérisé en ce que**,
le dispositif est réalisé sous la forme d'un appareil de forage ou d'un appareil pour paroi moulée.
